# EUROPÄISCHE PATENTANMELDUNG

(11) **EP 4 620 880 A1**
(43) Veröffentlichungstag der Anmeldung: **24.09.2025**
(21) Anmeldenummer: 25162814.5
(22) Anmeldetag: 11.03.2025
(51) Int. Cl.: B65H 3/08, B65H 5/10, B65H 7/06, B65H 7/12, B65H 39/043, B65H 39/055

(54) **ANORDNUNG UND VERFAHREN ZUM KANTENGLEICHEN ZUSAMMENTRAGEN EINER MEHRZAHL AN FOLIEN AUF EINEM WERKSTÜCKTRÄGER**

(30) Priorität: 21.03.2024 DE 102024108175
(71) Anmelder: Bundesdruckerei GmbH, 10969 Berlin (DE)
(72) Erfinder: Dr. Siebert, Martin, 10965 Berlin (DE)
(74) Vertreter: Hentrich Patent- & Rechtsanwaltspartnerschaft mbB

(57) **Zusammenfassung**

Die Erfindung betrifft eine Anordnung (100) zum kantengleichen Zusammentragen einer Mehrzahl an Folien (106, 110, 134) auf einem Werkstückträger (102), umfassend einen ersten Folienstapel (104) mit ersten Folien (106) und mindestens einen zweiten Folienstapel (108) mit zweiten Folien (110), einen Werkstückträger (102), der eingerichtet ist, eine Mehrzahl der Folien (106, 110) gestapelt aufzunehmen, mindestens eine Greifeinrichtung (112) um jeweils eine Folie (106, 110) von den Folienstapeln (104, 108) zu entnehmen und auf dem Werkstückträger (102) oder auf eine dort bereits vorhandene Folie (106) abzulegen, und eine sensorbasierte Kontrolleinrichtung (114), die eingerichtet ist, eine Kontur des Stapels (116) aus Folien (106, 110, 134) auf dem Werkstückträger (102) oder eine Kontur des Werkstückträgers (102) selbst zu erfassen, und zu prüfen, ob ein Überstand (118) aufgrund einer fehlerhaft mitgenommenen Folie (120) des ersten Folienstapels (104) oder des zweiten Folienstapels (108) vorliegt. Die Erfindung betrifft ferner ein entsprechendes Verfahren.

## Beschreibung

Die Erfindung betrifft eine Anordnung und ein Verfahren zum, insbesondere kantengleichen und insbesondere passerfehlerfrei, Zusammentragen einer Mehrzahl an Folien auf einem Werkstückträger, damit diese später zu einem Laminat gefügt werden können.

Bei der Herstellung von Datenkarten oder Identitätskarten aus einem Laminatverbund werden die einzelnen Schichten oder Lagen in Form eines Folienbogens bereitgestellt. Erst nach dem Laminieren der einzelnen Schichten zu einem Laminatverbund erfolgt eine Stanzung der Karten auf ein Endformat. Es ist in Abhängigkeit der Folienabmessungen die Möglichkeit vorhanden, dass auch schon nach dem Laminieren eine Karte im Endformat liegt. Vorzugsweise liegen in einem nachfolgend auf Endformat zu schneidenden Streifen Rohkarten in ID 1-, ID 2-, ID 3- oder in irgendeinem anderen Format vor. Diese Formate sind beispielsweise durch die ISO 10373, durch die ISO/IEC 7810, durch die ISO 14443 normiert.

Die einzelnen Folien können vorzugsweise aus einem Polymer gebildet sein, das ausgewählt ist aus einer Gruppe, umfassend Polycarbonat (PC), insbesondere Bisphenol A-Polycarbonat oder ein Polycarbonat, gebildet mit einem geminal disubstituierten Bis-(hydroxyphenyl)-cycloalkan, Polyethylenterephthalat (PET), deren Derivate, wie Glykol-modifiziertes PET (PETG), Polyethylennaphthalat (PEN), Polyvinylchlorid (PVC), Polyvinylbutyral (PVB), Polymethylmethacrylat (PMMA), Polyimid (PI), Polyvinylalkohol (PVA), Polystyrol (PS), Polyvinylphenol (PVP), Polypropylen (PP), Polyethylen (PE), thermoplastische Elastomere (TPE), insbesondere thermoplastisches Polyurethan (TPU), Acrylnitril-Butadien-Styrol-Copolymer (ABS) sowie deren Derivate. Außerdem können die einzelnen Folien auch aus mehreren dieser Materialien hergestellt sein. Bevorzugt bestehen sie aus PC oder PC/TPU/PC. Die Polymere können entweder gefüllt oder ungefüllt vorliegen. Im letzteren Falle sind sie vorzugsweise transparent oder transluzent. Falls die Polymere gefüllt sind, sind sie opak. Bevorzugt wird das mehrere Folien umfassende Folienheft aus drei bis zwölf, vorzugsweise vier bis zehn Folien, hergestellt. Die Folien können ferner Druckschichten tragen. Ein solcherart gebildetes Laminat kann abschließend auch ein- oder beidseitig mit einem Schutz- oder Decklack oder mit einer Schutzfolie überzogen werden. Die Folien können insbesondere ein Volumenhologramm oder ein Oberflächenhologramm (beispielsweise ein kinegraphisches Element) umfassen. Sie können auch eine Kratzschutzfolie sein. Derart gebildete Overlaylagen verleihen dem Substrat zusätzlich die erforderliche Abriebfestigkeit.

Beim Zusammentragen der einzelnen Folienschichten kann es vorkommen, dass beim Anheben der Folien vom Folienstapel auch einmal mehr als nur eine Folie vom betreffenden Folienstapel angehoben wird; mithin also eine zweite Folie mitgeschleppt wird. Der Grund dafür sind die Adhäsionskräfte, die zwischen den einzelnen Folien vorherrschen, die beispielsweise aufgrund elektrostatischer Aufladung entstehen. Die Einzelfolien werden dann nicht immer in korrekter oder gewünschter Position auf dem Werkstückträger abgelegt. Dies führt dazu, dass im nachfolgenden Schritt des Laminierens erhebliche Störungen auftreten und Ausschuss entsteht. Außerdem können die Laminierbleche einer Laminiereinrichtung beschädigt werden. Auch der weitere Produktionsverlauf kann aufgrund der nicht passend auf dem Werkstückträger abgelegten Folien gestört oder sogar gestoppt werden, insbesondere können weitere Schäden an der Produktionsanlage entstehen.

Es ist daher die Aufgabe der vorliegenden Erfindung eine Anordnung und ein Verfahren anzugeben, die den vorstehend erwähnten Nachteilen Rechnung tragen.

Diese Aufgabe wird gelöst durch eine Anordnung mit den Merkmalen des Anspruchs 1 und durch ein Verfahren mit den Merkmalen des Anspruchs 6. Vorteilhafte Ausgestaltungen mit zweckmäßigen Weiterbildungen sind in den abhängigen Ansprüchen angegeben.

Die erfindungsgemäße Anordnung zum kantengleichen Zusammentragen einer Mehrzahl an Folien auf einem Werkstückträger umfasst einen ersten Folienstapel mit ersten Folien und mindestens einen zweiten Folienstapel mit zweiten Folien. Es können auch mehr als zwei der Folienstapel vorhanden sein, beispielsweise drei, vier, fünf Folienstapel oder mehr als fünf Folienstapel. In den meisten Fällen sind höchstens 25 Folienstapel vorhanden. Die Anordnung umfasst außerdem einen Werkstückträger, der eingerichtet ist, eine Mehrzahl der Folien gestapelt aufzunehmen sowie eine Greifeinrichtung, um jeweils eine Folie von dem betreffenden Folienstapel zu entnehmen und auf dem Werkstückträger oder auf eine dort bereits vorhandene Folie abzulegen. Ferner ist eine sensorbasierte Kontrolleinrichtung vorhanden, die eingerichtet ist, eine Kontur des Stapels aus Folien auf dem Werkstückträger oder eine Kontur des Werkstückträgers selbst zu erfassen, um zu prüfen, ob ein Überstand aufgrund einer fehlerhaft mitgenommenen Folie des ersten Folienstapels oder des zweiten Folienstapels vorliegt.

Auf diese Weise kann also noch vor dem Laminierprozess festgestellt werden, ob ein falsch gestapelter Stapel aus einzelnen Folien am Werkstückträger vorliegt, sodass dessen weitere Bearbeitung gestoppt werden kann, um Ausschuss zu vermeiden.

Es ist von Vorteil, wenn dem Werkstückträger eine Antriebseinrichtung zugeordnet ist zum intermittierenden Verstellen des Werkstückträgers entlang einer Trajektorie, die entlang aller Folienstapel verläuft, wobei die Trajektorie neben jedem der Folienstapel eine Haltestelle vorsieht, an der die Antriebseinrichtung des Werkstückträgers zeitweise gestoppt wird, um eine Folie des betreffenden Folienstapels zu entnehmen und auf dem Werkstückträger oder auf eine dort bereits vorhandene Folie abzulegen.

Somit wird also der Werkstückträger entlang jedes Folienstapels verfahren, wobei vorzugsweise jedem der Folienstapel eine eigene Greifeinrichtung zugeordnet ist, die beispielsweise mit Sauggreifern ausgerüstet ist. Auf diese Weise wird am Werkstückträger ein Folienheft aus einer Mehrzahl an Folien zusammengetragen, das später laminiert werden kann.

Es hat sich als vorteilhaft erwiesen, wenn die sensorbasierte Kontrolleinrichtung mit einem stationären Zeilensensor gebildet ist, und wenn die Kontur durch das Verfahren des Werkstückträgers erfassbar wird. Es ist jedoch auch die Möglichkeit vorhanden, den Werkstückträger an einer seiner Haltestellen stationär zu halten, wobei dann der Zeilensensor verstellt wird, um die Kontur zu erfassen. Anstelle eines Zeilensensor kann beispielsweise auch eine eine Kamera umfassende kamerabasierte Konturenkontrolle erfolgen, die das Folienheft selbst oder auch den entsprechenden Werkstückträger optisch erfasst und damit prüft, ob ein Überstand beim Folienheft vorliegt.

Unter einem Überstand ist ein Abschnitt der Kontur zu verstehen, die nicht den üblicherweise vorgegebenen Konturen entspricht, sodass festgestellt werden kann, dass der Überstand zu einem fehlerhaften Stapeln am Werkstückträger geführt hat.

Es hat sich als vorteilhaft erwiesen, wenn den Folienstapeln eine Ausschleusstation nachgeordnet ist, die eingerichtet ist, den Werkstückträger und/oder den auf ihm vorhandenen Stapel an Folien auszuschleusen, wenn das Vorliegen eines Überstands detektiert wurde. Auf diese Weise kann vermieden werden, dass Ausschuss im Zuge des Laminierens erzeugt wird oder sogar Beschädigungen an den Laminierblechen hervorgerufen werden.

Ferner ist es von Vorteil, wenn den Folienstapeln eine Laminierstation nachgeordnet ist, die eingerichtet ist, die einzelnen Folien des auf dem Werkstückträgers vorhandenen Stapels zu einem Laminat zu verbinden, wenn kein Vorliegen eines Überstandes detektiert wurde.

Die in Verbindung mit der erfindungsgemäßen Anordnung erläuterten Vorteile, vorteilhaften Ausgestaltungen und technischen Wirkungen gelten in gleicher Weise für das erfindungsgemäße Verfahren.

Das erfindungsgemäße Verfahren zum kantengleichen Zusammentragen einer Mehrzahl an Folien auf einem Werkstückträger umfasst dabei insbesondere die folgenden Schritte:
- Bereitstellen eines ersten Folienstapels aus ersten Folien;
- Bereitstellen mindestens eines zweiten Folienstapels aus zweiten Folien;
- Entnehmen einer ersten Folie vom ersten Folienstapel mittels einer Greifeinrichtung und Ablegen der entnommenen ersten Folie auf dem Werkstückträger,
- Entnehmen mindestens einer zweiten Folie vom zweiten Folienstapel mittels einer Greifeinrichtung und Ablegen der entnommenen zweiten Folie auf die erste Folie am Werkstückträger, wodurch ein Stapel aus Folien, mithin ein Folienheft gebildet wird; und
- Erfassen einer Kontur des Stapels aus Folien auf dem Werkstückträger oder Erfassen einer Kontur des Werkstückträgers selbst mittels einer sensorbasierten Kontrolleinrichtung, und Prüfen, ob ein Überstand aufgrund einer fehlerhaft mitgenommenen Folie des ersten Folienstapels oder des zweiten Folienstapels vorliegt.

Auch hier ist die Möglichkeit gegeben, dass mehr als zwei der Folienstapel vorhanden sind, und auch mehr als zwei Folien zu einem Stapel auf dem Werkstückträger zusammengetragen werden. Vorzugsweise umfasst der Werkstückträger einen Positionierstift, sodass die einzelnen Folien lagerichtig zueinander ausgerichtet werden beziehungsweise ausgerichtet bleiben.

Ein Erfassen von überschrittenen oder vorgegebenen Konturen oder Abmessungen der Folie indizieren dabei eine Mehrfachentnahme aufgrund des von der sensorbasierten Kontrolleinrichtung erfassten Überstandes.

Ein besonders effizientes Verfahren lässt sich dadurch erzielen, dass der Werkstückträger entlang einer Trajektorie intermittierend verstellt wird, wobei die Trajektorie neben jedem der Folienstapel eine Haltestelle vorsieht, an der der Werkstückträger zeitweise stoppt, und an der eine Folie des betreffenden Stapels entnommen und auf den Werkstückträger oder auf eine dort bereits vorhandene Folie abgelegt wird. Auf diese Weise wird also ein Folienheft auf dem Werkstückträger zusammengetragen aus allen Folien der vorhandenen Folienstapel.

Wenn der Werkstückträger motorisch verstellbar ist, hat es sich als vorteilhaft erwiesen, wenn die Kontrolleinrichtung mit einem stationären Zeilensensor gebildet ist, und wenn die Kontur durch das Verfahren des Werkstückträgers erfasst wird. Die umgekehrte Variante wäre ebenfalls möglich, wonach der Werkstückträger an einer seiner Haltestellen verbleibt und der Zeilensensor relativ bezüglich dem stationär gehaltenen Werkstückträger verschoben wird, um die Kontur des Folienstapels auf den Werkstückträger oder die Kontur des Werkstückträgers selbst zu erfassen.

Wurde Ausschuss aufgrund des Vorliegens eines Überstandes detektiert, so ist es bevorzugt, wenn der Werkstückträger und/oder der auf ihm vorhandene Stapel an Folien an einer Ausschleusstation ausgeschleust wird, welche insbesondere den Folienstapeln nachgelagert ist.

Im umgekehrten Fall, nämlich dann, wenn kein Vorliegen eines Überstandes detektiert wurde, ist es bevorzugt, dass die einzelnen Folien des auf dem Werkstückträger vorhandenen Stapels an Folien an einer Laminierstation zu einem Laminat verbunden werden.

Dieses Laminat kann dann den weiteren Prozessschritten zugeführt werden, beispielsweise kann das Laminat eine Mehrzahl von einzelnen Identitätskartenrohlingen umfassen, die dann auf ihr Endmaß gestanzt oder zugeschnitten werden.

Grundsätzlich wird angemerkt, dass alle Merkmale, die in Bezug auf bestimmte Aspekte oder Ausführungsformen der Erfindung offenbart werden, auch mit anderen Aspekten oder Ausführungsformen der Erfindung technisch sinnvoll kombinierbar sind. Dies gilt auch über unterschiedliche technische Gegenstände und Gegenstandskategorien hinweg. Insbesondere gilt dies auch auszugsweise für einzelne Merkmale, solange hierin nicht explizit darauf hingewiesen wird oder es durch einen technischen Widerspruch offensichtlich ist, dass zwischen bestimmten Merkmalen ein untrennbarer funktional-technischer Zusammenhang besteht, der zur Ausführung der Erfindung beibehalten werden muss.

Im Folgenden wird die Erfindung anhand von einem Ausführungsbeispiel und dessen skizzenhafter Darstellung erläutert. Hierbei zeigen:
- Figur 1: eine Anordnung zum, insbesondere kantengleichen, Zusammentragen einer Mehrzahl an Folien auf einem Werkstückträger;
- Figur 2: eine Illustration der Verfahrensschritte des Entnehmens einer Folie von einem Folienstapel mittels einer Greifeinrichtung und des Ablegens der entnommenen Folie auf dem Werkstückträger, wobei dies fehlerfrei erfolgt;
- Figur 3: eine Illustration der Verfahrensschritte des Entnehmens einer Folie von einem Folienstapel mittels einer Greifeinrichtung und des Ablegens der entnommenen Folie auf dem Werkstückträger, wobei dies fehlerbehaftet erfolgt; und
- Figur 4: eine Unteransicht auf den Werkstückträger, auf dem die Folien fehlerhaft positioniert sind.

In Figur 1 wird eine Anordnung 100 zum kantengleichen Zusammentragen einer Mehrzahl an Folien 106, 110, 134 auf einem Werkstückträger 102 gezeigt. Rein exemplarisch sind hierbei ein erster Folienstapel 104 mit ersten Folien 106 und mindestens ein zweiter Folienstapel 108 mit zweiten Folien 110 sowie fünf weitere Folienstapel 132 mit weiteren Folien 134 vorhanden. Jedem der Folienstapel 104, 108, 132 ist dabei eine Greifeinrichtung 112 zugeordnet, die als ein Sauggreifer realisiert ist (Figuren 2 und 3).

Ferner sind mehrere Werkstückträger 102 zu erkennen, die entlang einer Trajektorie 122 mithilfe einer Antriebseinrichtung intermittierend verstellt werden können. Die Trajektorie 122 weist neben jedem der Folienstapel 104, 108, 132 eine Haltestelle 124 auf, an der die Antriebseinrichtung des Werkstückträgers 102 zeitweise gestoppt wird, um eine Folie 106, 110, 134 des betreffenden Folienstapels 104, 108, 132 zu entnehmen und auf den Werkstückträger 102 oder auf eine dort bereits vorhandene Folie 106, 110, 134 abzulegen. Damit ein kantengleiches Ablegen der Folien 104, 108, 132 auf dem Werkstückträger 102 erfolgen kann, ist dem Werkstückträger 102 ein Positionierstift, vorzugsweise sogar mehrere der Positionierstifte zugeordnet. Jedenfalls verläuft jeder der Werkstückträger 102 entlang der Trajektorie 122 um jeweils eine Folie 106, 108, 134 von dem betreffenden Folienstapel 104, 108, 132 aufzunehmen, wodurch ein Folienheft auf dem Werkstückträger 102 gebildet wird. Dieses Folienheft soll nachfolgend laminiert werden.

Der Anordnung 100 ist zusätzlich eine sensorbasierte Kontrolleinrichtung 114 zugeordnet, die eingerichtet ist, eine Kontur des Stapels 116 aus Folien 106, 110, 134 auf dem Werkstückträger 102 oder eine Kontur des Werkstückträgers 102 selbst zu erfassen, um zu prüfen, ob ein Überstand 118 aufgrund einer fehlerhaft mitgenommenen Folie 120 des ersten Folienstapels 104 oder des zweiten Folienstapels 108 oder eines der weiteren Folienstapel 132 vorliegt. Die Kontrolleinrichtung 114 ist vorzugsweise mit einem stationären Zeilensensor 126 gebildet, wobei die Kontur durch das Verfahren des Werkstückträgers 102 erfassbar ist. Auch eine kamerabasierte Konturenkontrolle und eine optische Prüfung auf das Vorhandensein eines Überstandes 118 kann Verwendung finden. Es ist auch die Möglichkeit vorhanden, dass eine Lichtschranke als sensorbasierte Kontrolleinrichtung genutzt wird, wobei ein Unterbrechen der Lichtschranke auf das Vorhandensein eines Überstands 118 geschlossen wird.

Jedenfalls weist die gezeigte Anordnung 100 außerdem eine Laminierstation 130 auf, die den Folienstapeln 104, 108, 132 nachgeordnet ist. Die Laminierstation 130 ist eingerichtet, die einzelnen Folien 106, 110, 134 des auf dem Werkstückträger 102 vorhandenen Stapels 116 zu einem Laminat zu verbinden. Dies erfolgt aber nur dann, wenn von der sensorbasierten Kontrolleinrichtung 114 kein Überstand 118 detektiert wurde. Wenn allerdings ein solcher Überstand 118 detektiert wurde, so wird der Stapel 116 an Folien 104, 108, 134 oder der Werkstückträger 102 selbst an einer Ausschleusstation 128 ausgeschleust, die den Folienstapeln 104, 108, 132 ebenfalls nachgeordnet ist.

Anhand von Figur 2 wird illustriert, wie die Greifeinrichtung 112 eine Folie 106, 110, 134 von einem Folienstapel 104, 108, 132 entnimmt und auf dem Werkstückträger 102 bzw. auf eine dort vorhandene Folie 104, 108, 132 bzw. ein dort vorhandenen Stapel 116 abgelegt wird. Die Greifeinrichtung 112 umfasst dabei einen Saugfuß 136, vorliegend sogar mehrere der Saugfüße 136, um die betreffende Folie 106, 110, 134 vereinzelt vom Folienstapel 104, 108, 132 zu entnehmen.

Figur 3 zeigt die Situation, bei der dieses Entnehmen fehlerhaft erfolgt, nämlich dadurch, dass eine mitgenommene Folie 120 an der von der Greifeinrichtung 112 aufgenommenen Folie 106, 110, 134 anhaftet, beispielsweise aufgrund elektrostatischer Aufladung. Beim Ablegen der Folie 106, 110, 134 auf dem Werkstückträger 102 verbleibt dann der Überstand 118, der sich über das Folienheft, nämlich den Stapel 116 hinaus erstreckt, und der sich vorliegend sogar über die Kontur des Werkstückträgers 102 selbst hinaus erstreckt. Dieser Überstand 118 kann dann von der sensorbasierten Kontrolleinrichtung 114 erfasst werden, so dass auf ein fehlerhaftes Stapeln des Folienhefts am Werkstückträger 102 geschlossen werden kann. Ein solcherart gebildeter Stapel 116, bei dem ein Überstand 118 vorhanden ist, wird dann über die Ausschleusstation 128 aus dem Prozess ausgeschleust und vermeidet damit die Produktion von weiterem Ausschuss oder die Beschädigung von anderen Konstituenten der Produktionsanlage.

In Figur 4 ist abschließend noch eine Unteransicht auf einen Werkstückträger 102 aus Figur 3 gezeigt, bei der der Überstand 118 über die Kontur des Werkstückträgers 102 hinaus erfasst werden kann, sodass auch hier auf eine fehlerhafte Stapelung auf den Werkstückträger 102 geschlossen werden kann; auch hierdurch kann Ausschuss vermieden werden. Mit anderen Worten macht es sich die Erfindung zu Nutze, dass schon frühzeitig erkannt wird, ob das Folienheft oder der Stapel 116 auf dem Werkstückträger 102 fehlerhaft ist, worauf dann sofort reagiert werden kann.

### Bezugszeichenliste

- 100: Anordnung
- 102: Werkstückträger
- 104: erster Folienstapel
- 106: erste Folie
- 108: zweiter Folienstapel
- 110: zweite Folie
- 112: Greifeinrichtung
- 114: Kontrolleinrichtung
- 116: Stapel (auf Werkstückträger)
- 118: Überstand
- 120: mitgenommene Folie
- 122: Trajektorie
- 124: Haltestelle
- 126: Zeilensensor
- 128: Ausschleusstation
- 130: Laminierstation
- 132: weiterer Folienstapel
- 134: weitere Folie
- 136: Saugfüße

## Patentansprüche

1. Anordnung (100) zum kantengleichen Zusammentragen einer Mehrzahl an Folien (106, 110, 134) auf einem Werkstückträger (102), umfassend einen ersten Folienstapel (104) mit ersten Folien (106) und mindestens einen zweiten Folienstapel (108) mit zweiten Folien (110), einen Werkstückträger (102), der eingerichtet ist, eine Mehrzahl der Folien (106, 110) gestapelt aufzunehmen, mindestens eine Greifeinrichtung (112) um jeweils eine Folie (106, 110) von den Folienstapeln (104, 108) zu entnehmen und auf dem Werkstückträger (102) oder auf eine dort bereits vorhandene Folie (106) abzulegen, und eine sensorbasierte Kontrolleinrichtung (114), die eingerichtet ist, eine Kontur des Stapels (116) aus Folien (106, 110, 134) auf dem Werkstückträger (102) oder eine Kontur des Werkstückträgers (102) selbst zu erfassen, und zu prüfen, ob ein Überstand (118) aufgrund einer fehlerhaft mitgenommenen Folie (120) des ersten Folienstapels (104) oder des zweiten Folienstapels (108) vorliegt.

2. Anordnung (100) nach Anspruch 1, **dadurch gekennzeichnet, dass** dem Werkstückträger (102) eine Antriebseinrichtung zugeordnet ist zum intermittierenden Verstellen des Werkstückträgers (102) entlang einer Trajektorie (122), die entlang aller Folienstapel (104, 108, 132) verläuft, wobei die Trajektorie (122) neben jedem der Folienstapel (104, 108, 132) eine Haltestelle (124) vorsieht, an der die Antriebseinrichtung des Werkstückträgers (102) zeitweise gestoppt wird, um eine Folie (106, 110, 134) des betreffenden Folienstapels (104, 108, 132) zu entnehmen und auf dem Werkstückträger (102) oder auf eine dort bereits vorhandene Folie (106, 110, 134) abzulegen.

3. Anordnung (100) nach Anspruch 2, **dadurch gekennzeichnet, dass** die Kontrolleinrichtung (114) mit einem stationären Zeilensensor (126) gebildet ist, und dass die Kontur durch das Verfahren des Werkstückträgers (102) erfassbar ist.

4. Anordnung (100) nach einem der Ansprüche 1 bis 3, **dadurch gekennzeichnet, dass** den Folienstapeln (104, 108, 132) eine Ausschleusstation (128) nachgeordnet ist, die eingerichtet ist, den Werkstückträger (102) und/oder den auf ihm vorhandenen Stapel (116) an Folien (104, 108, 134) auszuschleusen, wenn das Vorliegen eines Überstandes (118) detektiert wurde.

5. Anordnung (100) nach einem der Ansprüche 1 bis 4, **dadurch gekennzeichnet, dass** den Folienstapeln (104, 108, 132) eine Laminierstation (130) nachgeordnet ist, die eingerichtet ist, die einzelnen Folien (106, 110, 134) des auf dem Werkstückträger (102) vorhandenen Stapels (116) zu einem Laminat zu verbinden, wenn kein Vorliegen eines Überstandes (118) detektiert wurde.

6. Verfahren zum kantengleichen Zusammentragen einer Mehrzahl an Folien (106, 110, 134) auf einem Werkstückträger (102), umfassend die folgenden Schritte:
- Bereitstellen eines ersten Folienstapels (104) aus ersten Folien (106);
- Bereitstellen mindestens eines zweiten Folienstapels (108) aus zweiten Folien (110);
- Entnehmen einer ersten Folie (106) vom ersten Folienstapel (104) mittels einer Greifeinrichtung (112) und Ablegen der entnommenen ersten Folie (106) auf dem Werkstückträger (102),
- Entnehmen mindestens einer zweiten Folie (110) vom zweiten Folienstapel (108) mittels einer Greifeinrichtung (112) und Ablegen der entnommenen zweiten Folie (110) auf die erste Folie (106) am Werkstückträger (102), wodurch ein Stapel (116) aus Folien (106, 110, 134) gebildet wird; und
- Erfassen einer Kontur des Stapels (116) aus Folien (106, 110, 134) auf dem Werkstückträger (102) oder Erfassen einer Kontur des Werkstückträgers (102) selbst mittels einer sensorbasierten Kontrolleinrichtung (114), und Prüfen, ob ein Überstand (118) aufgrund einer fehlerhaft mitgenommenen Folie (120) des ersten Folienstapels (104) oder des zweiten Folienstapels (108) vorliegt.

7. Verfahren nach Anspruch 6, **dadurch gekennzeichnet, dass** der Werkstückträger (102) entlang einer Trajektorie (122) intermittierend verstellt wird, wobei die Trajektorie (122) neben jedem der Folienstapel (104, 108, 132) eine Haltestelle (124) vorsieht, an der der Werkstückträger (102) zeitweise stoppt, und an der eine Folie (106, 110, 134) des betreffenden Stapels (104, 108, 132) entnommen und auf dem Werkstückträger (102) oder auf eine dort bereits vorhandene Folie (106, 110, 134) abgelegt wird.

8. Verfahren nach Anspruch 7, **dadurch gekennzeichnet, dass** die Kontrolleinrichtung (114) mit einem stationären Zeilensensor (126) gebildet ist, und dass die Kontur durch das Verfahren des Werkstückträgers (102) erfasst wird.

9. Verfahren nach einem der Ansprüche 6 bis 8, **dadurch gekennzeichnet, dass** der Werkstückträger (102) und/oder der auf ihm vorhandene Stapel (116) an Folien (106, 110, 134) an einer Ausschleusstation (128) ausgeschleust wird, wenn das Vorliegen eines Überstandes (118) detektiert wurde.

10. Verfahren nach einem der Ansprüche 6 bis 9, **dadurch gekennzeichnet, dass** die einzelnen Folien (106, 110, 134) des auf dem Werkstückträger (102) vorhandenen Stapels (116) an Folien (106, 110, 134) an einer Laminierstation (130) zu einem Laminat verbunden werden, wenn kein Vorliegen eines Überstandes (118) detektiert wurde.
